# FASCICULE DE BREVET EUROPEEN

(11) **EP 0 467 817 B1**
(45) Date de publication et mention de la délivrance du brevet: **27.03.1996**
(21) Numéro de dépôt: 91450007.9
(22) Date de dépôt: 18.07.1991
(51) Int. Cl.: B65H 3/42, B65H 5/12, B31B 7/00

(54) **Margeur rotatif pour le placement précis d'éléments en feuille sur des supports plats**
Rotierender Bogenausleger für die genaue Plazierung von blattförmigen Elementen auf flachen Trägern
Rotative sheet feeder for the accurate positioning of sheet-like elements on flat supports

(30) Priorité: 20.07.1990 FR 9009541
(43) Date de publication de la demande: 22.01.1992
(73) Titulaire: ETUDES SERVICES AUTOMATISMES TECHNIQUES ESATEC, Société Anonyme dite:, F-16400 la Couronne (FR)
(72) Inventeur: Laroche, Francis, F-16400 La Couronne (FR)
(74) Mandataire: Pernez, Helga

(56) Documents cités:
- EP-A- 0 331 325
- EP-A- 0 374 556
- AU-B- 559 394
- DE-A- 3 544 332
- FR-A- 2 305 298
- FR-A- 2 487 310
- US-A- 4 696 715

## Description

La présente invention se rapporte au placement sur des supports plats, tels que des découpes de carton par exemple, d'éléments en feuille, tels que des fenêtres ou des sachets, et vise à résoudre le problème de la dépose automatique et précise, à haute cadence, desdits éléments en feuille, un à un, sur des supports plats individuels.

La fabrication des boîtes composites en particulier, constituées à la manière bien connue d'un étui en carton à l'intérieur duquel est collé un sachet ou fourreau formé par un film plastique, pose le problème de la mise en place un à un des sachets sur des découpes de carton sans perturber les cadences de fabrication. Il importe en effet que chaque sachet soit positionné avec une précision rigoureuse et qu'un tel placement s'opère sans faille de manière répétitive, si possible à la même cadence que celle d'éjection des découpes à la sortie de la presse.

Par ailleurs, par les documents FR-A-2.305.298, US-A-4.696.715 et FR-A-2.487.310 on connaît divers dispositifs de transfert d'éléments en feuille prélevés dans une pile pour les déposer en un endroit déterminé, en particulier en superposition avec un autre élément.

Toutefois, ces dispositifs ne permettent pas de positionner mutuellement les deux éléments avec précision et à haute cadence car la cinématique mise en oeuvre ne l'autorise pas.

La présente invention a précisément pour but de résoudre ce problème et celui, d'une manière plus générale, du placement précis à haute cadence, d'un élément en feuille quelconque (film plastique, fenêtre, sachet, papier, carton, PVC, etc...) sur un support plat, notamment un flan de carton ou autre matière, découpé et rainé pour former une boîte pliante, composite ou non.

A cet effet, l'invention a pour objet un margeur rotatif pour le placement précis d'éléments en feuille sur des supports plats comprenant :
- au moins un magasin fixe, réglable en translation, de stockage des éléments en feuille empilés,
- un rouleau presseur coopérant avec un dispositif d'amenée en continu des supports plats à munir chacun d'un élément en feuille,
- au moins un organe de saisie et dépose un à un par aspiration des éléments en feuille, et
- des moyens de support et d'entraînement dudit organe de saisie agencés pour conférer à ce dernier-une trajectoire dont une partie est hypocycloïdale et comprend deux points de rebroussement dont l'un coïncide avec le point de saisie d'un élément en feuille audit magasin et dont l'autre coïncide avec le point de transfert dudit élément audit rouleau presseur, la trajectoire de l'élément immédiatement en amont du point de transfert étant un arc de cercle tangent à un organe récepteur,
grâce à quoi, chaque élément en feuille est, au premier point susdit, solidarisé dudit organe de saisie avec une vitesse relative nulle entre l'organe de saisie mobile et l'élément en feuille immobile et, au second point susdit, transféré de l'organe de saisie audit organe récepteur entraîné en synchronisme avec l'organe de saisie de manière qu'à ce second point de transfert la vitesse relative entre l'organe de saisie et ledit organe récepteur soit nulle, en vue d'assurer un positionnement précis, continu et à haute cadence des éléments en feuille sur lesdits supports plats.

Suivant un mode de réalisation, ledit organe de saisie et dépose est constitué par au moins une ventouse et les moyens propres à conférer à cet organe ladite trajectoire sont constitués par un porte-ventouse monté rotatif autour d'un axe parallèle à l'axe du rouleau presseur et entraîné lui-même en rotation autour d'un axe qui lui est parallèle, en synchronisme avec la vitesse de rotation du rouleau presseur, des moyens étant prévus, indexés sur la rotation de l'axe du porte-ventouse, pour donner à la ventouse ladite courbe hypocycloïdale avec les deux points de rebroussement aux deux points de saisie et dépose respectivement des éléments en feuille.

Dans une application plus particulière de l'invention à la mise en place de sachets sur des flans de carton de boîtes composites, lesdits sachets sont solidaires de manière détachable par arrachement de talons, l'ensemble talons-sachets étant enliassé et stocké audit magasin et, afin de faciliter l'arrachement des sachets, des moyens sont prévus pour communiquer audit organe de saisie et dépose, au moment de la saisie d'un sachet, un mouvement de recul léger et net, sans interrompre le mouvement continu dudit organe de saisie et dépose de trajectoire hypocycloïdale.

D'autres caractéristiques et avantages ressortiront de la description qui va suivre d'un mode de réalisation du dispositif de l'invention, description donnée à titre d'exemple uniquement et en regard des dessins annexés sur lesquels :
- Figure 1 est une vue schématique en élévation latérale d'une machine linéaire de fabrication de boîtes composites à sachet interne équipée d'un margueur conforme à l'invention ;
- Figure 2 est une vue en perspective des moyens propres à conférer aux organes de saisie et dépose du margeur de la figure 1 la trajectoire hypocycloïdale désirée ;
- Figure 3 illustre la trajectoire hypocycloïdale de la ventouse de saisie et dépose entre les postes de dépose et de saisie ;
- Figures 4a à 4i illustrent différentes phases successives de la saisie d'un sachet ;
- Figures 5a à 5c illustrent trois phases successives de la dépose d'un sachet ;
- Figure 6 représente un sachet à talon ;
- Figure 7 est une vue en pespective schématique d'un magasin à sachets conformes à la figure 6, et
- Figure 8 est une vue en élévation latérale du magasin de la figure 7.

Sur la figure 1 on a représenté en 1 un convoyeur aspirant chargé d'acheminer un à un des flans de carton 2 découpés et rainurés destinés à constituer des étuis de boîtes composites à sachet interne, lesdits flans étant placés sur le convoyeur 1 à l'aide d'un dispositif de positionnement 3 approprié.

Les flans 2 sont transférés sur un convoyeur 4 disposé dans le prolongement du convoyeur 1, où ils sont en premier lieu encollés, à la manière connue, par un dispositif d'encollage 5 chargé de déposer sur la face supérieure de chaque flan 2 les lignes de collage du sachet qui doit être déposé sur le flan et dont le positionnement doit être particulièrement précis. On a symbolisé à titre illustratif en 6 sur la figure 1 deux de telles lignes de collage.

L'installation de la figure 1 comporte un cylindre aspirant 7 du type utilisé sur les "cellophaneuses" ou machines à poser les fenêtres de boîtes à fenêtres, lequel cylindre 7 est chargé de transférer sur le flan 2 passant sous lui un sachet 8 constitué par exemple d'une poche en film plastique mince transparent, fermée à une extrémité et ouverte à l'autre, et amené par un margeur rotatif conforme à l'invention et désigné dans son ensemble par la référence numérique 9.

Le margeur 9 est chargé de prélever un à un les sachets 8 emmagasinés en 10 dans le margeur, empilés avec leur plan disposé verticalement, parallèlement à l'axe du cylindre aspirant 7.

On décrira plus loin un mode de réalisation du magasin 10 de stockage et présentation des sachets 8.

Un mécanisme de saisie et dépose des sachets 8 un à un est prévu pour prélever les sachets 8 au magasin 10 et les déposer sur le cylindre 7 et plus précisément les faire pincer entre ce dernier et un rouleau presseur 11, appliqué élastiquement contre le cylindre 7 et entraîné à la même vitesse que lui.

Ce mécanisme de saisie et dépose, plus précisément représenté sur la figure 2, comprend trois porte-ventouses 12, portés par des barres 13 parallèles à l'axe du cylindre aspirant 7 et montées rotatives dans deux flasques circulaires 14a et 14b calés sur un arbre central 15 également parallèle à l'axe du cylindre 7. Les barres 13 sont à équidistance de l'arbre 15 et décalées entre elles de 120°.

L'arbre 15 et les flasques 14a,14b sont entraînés en rotation en synchronisme avec le cylindre 7 par une transmission appropriée 16, le sens de rotation 17 de l'ensemble 15-14a,14b étant contraire de celui 18 du cylindre 7.

L'ensemble 15-14a,14b est monté tourillonnant dans deux plaques de bâti latérales, verticales 19.

Chaque porte-ventouses 12 est monté de manière fixe mais réglable le long des barres 13 et comprend un jeu de deux ventouses reliées par une canalisation souple 20 et un raccord torique 21 à une source de vide non représentée. L'une (22) des deux ventouses a une surface sensiblement plus importante que celle de l'autre ventouse 23.

Les barres 13 traversent l'un (14a) des flasques et sont solidaires à leur extrémité d'une sorte de pignon 24 muni de dents 25 susceptibles d'engrener avec une fraction de couronne 26 solidaire du bâti 19 et portant intérieurement une denture formée d'ergots ou saillies 27 situés sur la trajectoire des dents 25.

La couronne 26 s'étend sur un arc de cercle de 180° et est coaxiale à l'axe de l'arbre 15. Dans le mode de réalisation illustré, la demi-couronne 26 s'étend depuis le point le plus bas des barres, lors de la rotation de l'ensemble 15-14a,14b, lequel correspond au point de dépose d'un sachet 8 (figure 3) sur le cylindre 7, jusqu'au point le plus haut.

Lorsqu'en tournant le flasque 14a présente un pignon 24 à l'extrémité inférieure de la demi-couronne 26, les dents 25 du pignon 24 engrenent avec les ergots 27 et la barre 13 concernée tourne autour de son axe alors que continue à tourner l'arbre 15, en sorte que les ventouses 22, 23 du porte-ventouses 12 de ladite barre 13 se mettent à décrire des hypocycloïdes comme illustré par la figure 3. Arrivées en haut de la demi-couronne 26, les dents 25 échappent aux ergots 27 et la rotation de la barre 13 par rapport au flasque 14a est bloquée par une glissière semi-annulaire 28, prenant le relais de la demi-couronne sur 180° et contraignant une saillie 29 solidaire de chaque pignon 24 à rendre les barres 13 immobiles par rapport aux flasques 14a,14b jusqu'au retour desdites barres au point bas de leur course.

Sur la figure 3 on a illustré la trajectoire hypocycloïdale 30 du point de contact central de la ventouse 22 avec un sachet 8, avec en particulier le point de rebroussement 31 de la ventouse 22 à hauteur du magasin 10 et le point de rebroussement (téorique) 32 de la ventouse 22 à hauteur du cylindre 7.

Dans le mode de réalisation représenté les pignons 24 sont dimensionnées de façon qu'entre les deux points de rebroussement successifs (32 puis 31 suivant le sens de rotation 17 de l'arbre 15) l'arbre 15 a décrit un arc de 90°, le magasin 10 du margeur étant placé en conséquence.

Une telle trajectoire hypocycloïdale 30 permet à la ventouse 22 de contacter un sachet 8 de la pile du magasin 10 avec une approche perpendiculaire au sachet et une vitesse nulle au moment du contact, lequel sera aussi celui du vide appliqué à la ventouse 22, ce qui se traduit par une saisie avec un positionnement de la ventouse particulièrement net, précis et répétitif à n'importe quelle vitesse de rotation de l'arbre 15, c'est-à-dire à n'importe quelle cadence d'acheminement des flans 2 par le convoyeur 4.

Au-delà du point de rebroussement 31, la ventouse 22 poursuit son mouvement hypocycloïdal (30′) ascendant jusqu'en un point diamétralement opposé au point 32 par rapport à l'arbre 15 et correspondant au moment où le pignon 24 quitte la demi-couronne 26 à son extrémité supérieure. Au cours de cette seconde partie (30′) de trajectoire hypocycloïdale, la ventouse 22 entraîne avec elle un sachet 8. A partir du point haut de la trajectoire de la ventouse 22, celle-ci décrit ensuite un simple cercle jusqu'au point de rebroussement 32 comme indiqué sur la partie droite de la figure 3, la ventouse 22 avec son sachet 8 étant tournée vers l'extérieur. Au point p le sachet 8 est lâché par la ventouse et est pris en charge sur le cylindre 7 par les orifices d'aspiration 7a du cylindre (figure 2). Au point 32 la ventouse effleure le cylindre 7 avec une vitesse relative nulle, le cylindre 7 et l'ensemble rotatif 13-15-22 étant entraîné à la même vitesse de rotation.

Le positionnement du sachet sur le cylindre 7 est donc particulièrement précis et répétitif à n'importe quelle cadence.

L'intérêt de la trajectoire hypocycloïdale de la ventouse 22 à partir dudit point 32 intervient pour le dégagement de la ventouse 22 vis à vis du rouleau presseur 11 qui se trouverait sur la trajectoire de ladite ventouse s'il n'y avait pas à partir du point 32 l'amorce de la trajectoire hypocycloïdale 30.

Par facilité, la trajectoire du sachet 8 depuis sa saisie jusqu'à sa dépose à été décrite et représentée sur les figures 1 et 3 avec la seule ventouse 22. En réalité, les deux ventouses 22 et 23 saisissent le sachet mais suivant des processus légèrement différents illustrés par les figures 4a à 4i, d'une part, et 5a à 5c, d'autre part, et liés à l'existence de moyens particuliers pour faciliter l'arrachement d'un sachet 8 au magasin 10. Auparavant, on va se reporter à la figure 6 où est illustré un mode de conditionnement des sachets 8 particulièrement approprié au dispositif de l'invention.

Sur cette figure 6, on a représenté un sachet 8 à l'état à plat relié en partie supérieure à un talon 8a séparé du sachet par une ligne d'incisions 8b. Le talon 8a est constitué par exemple par le prolongement de l'une des parois du sachet 8. En outre, le talon 8a est percé de deux trous 8c secants par rapport à la ligne d'incisions 8b.

Les sachets 8 et leur talon sont empilés et l'ensemble est enfilé sur deux doigts 33 du magasin 10 dont on décrira plus loin en référence aux figures 7 et 8 un mode de réalisation.

En revenant maintenant aux figures 4a à 4i, on observera que chaque sachet 8 est saisi par la grande ventouse 22 au voisinage de la ligne de séparation 8b et par la petite ventouse 23 au voisinage de l'autre extrémité.

Le processus précis de saisie et d'arrachement d'un sachet 8 du magasin 10 est illustré par les figures 4a à 4f.

Les figures 4a à 4c illustrent la fin de la course hypocycloïdale 30 de la ventouse 22 jusqu'au point de rebroussement 31 (figure 4c).

C'est d'abord la petite ventouse 23 (figure 4a), du fait de sa position par rapport à la ventouse 22 sur le porte-ventouses 12 et du calage de celui-ci sur la barre 13, qui contacte le sachet 8 au poste 10, dans sa partie inférieure. La ventouse 23 est mise sous vide à ce moment, la commande des ventouses 23 et 22 étant indexée sur la rotation des flasques 14a,14b et donc du cylindre 7.

La ventouse 23 commence à décoller la partie inférieure du sachet 8 (figure 4b) lorsque la ventouse 22 commence à contacter la partie supérieure dudit sachet.

Lorsque la ventouse 22 est au point de rebroussement 31 (figure 4c) elle est mise sous vide pour saisir la partie supérieure du sachet.

Afin de faciliter la séparation du sachet 8 de son talon 8a à hauteur de la ligne 8b, un mécanisme est alors actionné pour ramener légèrement en arrière, provisoirement, les ventouses 22, 23. Ce mécanisme illustré sur la figure 2 comprend une came 34, réglable en position angulaire, mue en rotation en synchronisme avec l'arbre 15 et pourvue d'un creux 35. La came 34 agit sur un poussoir 36 coulissant dans un guide 37 solidaire du bâti 19 et articulé à son extrémité sur un tourillon 38 solidaire de la demi-couronne 26 en sorte de communiquer à celle-ci un léger mouvement de rotation autour de l'axe de l'arbre 15, la demi-couronne étant montée sur roulement à billes à cet effet sur le bâti 19.

Lorsque le creux 35 se présente sous le poussoir 36, ce qui se passe au moment où la ventouse 22 atteint le point de rebroussement 31 (figure 4c), le poussoir 36, sollicité en permanence vers le bas par un ressort approprié non représenté, descend légèrement et fait pivoter vers le bas la demi-couronne 26. Ceci fait pivoter légèrement, par le pignon 24, les ventouses 22 et 23 comme illustré par les figures 4d à 4f. Le mouvement de recul de la ventouse 22 procure (figure 4d) un arrachement sec du sachet 8 de son talon 8a.

Lorsque le poussoir 36 sort du creux 35 et reprend sa position antérieure les ventouses reprennent peu à peu (figures 4g à 4i) leur position normale, la ventouse 22 retrouvant la trajectoire hypocycloïdale normale 30′ à partir du point de rebroussement 31.

Les figures 5a à 5c illustrent respectivement l'atteinte par la ventouse 22 du point 32 (dépose du sachet sur le cylindre 7), le sachet 8 étant toujours tenu par les deux ventouses 22 et 23, puis (figure 5b) le début de la trajectoire hypocycloïdale 30 de la ventouse 22 entrainant également celle de la ventouse 23 qui se retire, la ventouse 23 étant mise à l'atmosphère pour lâcher le sachet 8 ainsi que la ventouse 22 et, enfin (figure 5c), l'escamotage vers l'intérieur des ventouses 22, 23 en sorte d'échapper au rouleau presseur 11.

Les figures 7 et 8 illustrent un mode de réalisation d'un chargeur ou magasin 10 stockant les ensembles sachet 8-talon 8a côte à côte verticalement. Ces ensembles sont suspendus à deux doigts horizontaux 33 engagés dans les trous 8c.

Le plan de saisie des sachets 8 est délimité par un cadre vertical 39 muni de doigts 40 de retenue périphérique des sachets.

Les doigts 33, au delà du cadre 39 (côté ventouse 22, figure 8), sont recourbés vers le haut en 33a de façon à recueillir, en vue de leur évacuation, les talons 8a qui demeurent enfilés sur les doigts 33 après arrachement des sachets 8.

Une courroie sans fin 41 munie de saillies 42 entraînée par des moyens appropriés est chargée de pousser constamment les talons 8a, avec, puis sans, leur sachet, vers la partie incurvée 33a des doigts, en direction de la partie supérieure du boîtier 43 du chargeur ou magasin 10 d'où les talons 8a seront évacués, étant facilement extraits des doigts 33 par l'échancrure ménagée dans les trous 8c par la ligne 8b.

La dépose des sachets 8, au lieu de s'opérer sur le cylindre aspirant 7, pourrait tout aussi bien s'effectuer directement sur le tapis convoyeur 4 avec l'aide d'un rouleau presseur analogue au rouleau 11 appliqué élastiquement contre ledit tapis et entraîné en synchronisme avec ce dernier.

Le chargeur ou magasin 10 est réglable en translation et est conçu en fonction du type d'éléments en feuille à mettre en place, la présentation des éléments étant toujours la même, c'est-à-dire avec les éléments empilés à plat et la pile placée perpendiculairement à la trajectoire d'approche hypocycloïdale de la ou des ventouses de saisie au voisinage du point de rebroussement du poste de saisie des sachets.

Enfin, l'invention n'est pas limitée aux modes de réalisation représentés et décrits ci-dessus mais en couvre au contraire toutes les variantes notamment en ce qui concerne les nature, formes, dimensions des éléments en feuille à assembler ou fixer sur un support plat de quelque type, nature, forme ou dimensions que ce soit. De même, le système de saisie et transport monté sur l'organe 12 peut être agencé différemment avec une seule ventouse ou plus de deux ventouses disposées selon toute configuration. Un nombre de barres 13 et donc de porte-ventouses 12, différent, inférieur ou supérieure à trois, peut être prévu et plusieurs magasins 10 peuvent aussi être prévus si la place le permet, à condition de prévoir également plusieurs ensembles d'organes tels que 24 à 29 et 34 à 38 pour commander les diverses trajectoires hypocycloïdales et le détachement des sachets aux divers magasins.

## Revendications

1. Margeur rotatif pour le placement précis d'éléments en feuille sur des supports plats comprenant :
- au moins un magasin fixe (10), réglable en translation, de stockage des éléments en feuille empilés (8),
- un rouleau presseur (11) coopérant avec un dispositif (4) d'amenée en continu des supports plats (2) à munir chacun d'un élément en feuille (8),
- au moins un organe (22) de saisie et dépose un à un par aspiration des éléments en feuille, et
- des moyens (12 à 17) de support et d'entraînement dudit organe de saisie (22) agencés pour conférer à ce dernier une trajectoire dont une partie est hypocycloïdale (30,30') et comprend deux points de rebroussement (31,32) dont l'un (31) coïncide avec le point de saisie d'un élément en feuille (8) audit magasin (10) et dont l'autre (32) coïncide avec le point de transfert dudit élément (8) audit rouleau presseur (11), la trajectoire de l'élément (8) immédiatement en amont du point de transfert étant un arc de cercle tangent à un organe récepteur (4,7),
grâce à quoi, chaque élément en feuille est, au premier point susdit (31), solidarisé dudit organe de saisie avec une vitesse relative nulle entre l'organe de saisie mobile et l'élément en feuille immobile et, au second point susdit (32), transféré de l'organe de saisie (22) audit organe récepteur (4,7) entraîné en synchronisme avec l'organe de saisie de manière qu'à ce second point de transfert la vitesse relative entre l'organe de saisie (22) et ledit organe récepteur (4,7) soit nulle, en vue d'assurer un positionnement précis, continu et à haute cadence des éléments en feuille (8) sur lesdits supports plats (2).

2. Margeur suivant la revendication 1, caractérisé en ce que ledit organe récepteur est un cylindre aspirant (7) de placement des éléments en feuille (8) sur les supports plats (2) amenés audit cylindre (7) par un convoyeur approprié (4).

3. Margeur suivant la revendication 1, caractérisé en ce que ledit organe récepteur est un tapis de convoyage (4) acheminant lesdits supports plats (2).

4. Margeur suivant l'une des revendications 1 à 3, caractérisé en ce que ledit organe de saisie et dépose est constitué par au moins une ventouse (22) et les moyens propres à conférer à cet organe ladite trajectoire (30,30') sont constitués par un porte-ventouse (12) monté rotatif autour d'un axe (13) parallèle à l'axe du rouleau presseur (11) et entraîné lui-même en rotation autour d'un axe (15) qui lui est parallèle, en synchronisme avec la vitesse de rotation du rouleau presseur (11), des moyens étant prévus, indexés sur la rotation de l'axe du porte-ventouse (12), pour donner à la ventouse (22) ladite courbe hypocycloïdale (30,30') avec les deux points de rebroussement (31,32) aux deux points de saisie et dépose respectivement des éléments en feuille (8).

5. Margeur suivant la revendication 4, caractérisé en ce que lesdits moyens pour donner à ladite ventouse (22) ladite courbe hypocycloïdale sont constitués par un pignon (24) calé sur l'axe (13) du porte-ventouse (12) et susceptible de coopérer, dans sa course, avec une denture circulaire (27) fixe, centrée sur l'axe (15) de rotation dudit axe (13).

6. Margeur suivant l'une des revendications 1 à 5, plus particulièrement destiné à la mise en place de sachets (8) sur des flans de carton de boîtes composites, caractérisé en ce que lesdits sachets (8) sont solidaires de manière détachable par arrachement de talons (8a), l'ensemble talonssachets étant enliassé et stocké audit magasin (10) et, afin de faciliter l'arrachement des sachets, des moyens (34 à 38) sont prévus pour communiquer audit organe de saisie et dépose (22), au moment de la saisie d'un sachet (8), un mouvement de recul léger et net.

7. Margeur suivant les revendications 5 et 6, caractérisé en ce que lesdits moyens pour communiquer ledit mouvement de recul dudit organe de saisie (22) au moment de la saisie d'un sachet (8) sont constitués par des moyens (34 à 38) pour communiquer à ladite denture circulaire (27) une légère rotation autour de son axe avec retour à la position normale.

8. Margeur suivant la revendication 7, caractérisé en ce que lesdits moyens pour communiquer à ladite denture (27) ladite rotation provisoire sont constitués par une came (34) pourvue d'un creux (35) agissant sur un poussoir (36) articulé sur une fraction de couronne (26) portant ladite denture (27), ladite came (34) étant indexée sur la rotation du support (14a,14b) de l'axe (13) du porte-ventouses (22).

9. Margeur suivant l'une des revendications 6 à 8, caractérisé en ce que le porte-ventouse comporte deux ventouses, l'une (22) de saisie du sachet (8) au voisinage de la ligne d'arrachement (8b) et, l'autre (23) de saisie dudit sachet au voisinage de l'autre extrémité, la seconde ventouse (23) étant agencée pour saisir le sachet avant la première.

10. Margeur suivant l'une des revendications 6 à 9, caractérisé en ce que le magasin (10) est constitué de doigts fixes (33) susceptibles d'être engagés dans des trous (8c) ménagés dans les talons (8a) des sachets (8), des moyens (41,42) étant prévus pour pousser lesdits talons (8a) vers le plan de saisie des sachets, défini par un cadre (39) de présentation muni de doigts (40) de positionnement, lesdits moyens (41,42) évacuant les talons après arrachement des sachets.

## Claims

1. A rotative feeder for exactly positioning sheet elements on flat supports including :
- at least a fixed magazine (10) which is translatably adjustable for storing stacked sheet elements (8),
- a pressing roller (11) which cooperates with a device (4) adapted to continuously supply flat supports (4) in order to provide each of them with a sheet element (8),
- at least a member (22) for gripping and laying down sheet elements by sucking them, one after the other; and
- means (12-17) for holding and driving said gripping member (22) arranged so as to impart the latter a path, a portion of which is an hypocycloidal one (30, 30') and includes two points of reflection (31, 32), one of which (31) coincides with the gripping point of a sheet element (8) at said magazine (10) and the other of which (32) coincides with the transfer point of said element (8) to said pressing roller (11), with the path of the element (8) immediately upstream of said transfer point being an arc of a circle tangent to a receiver member (4, 7).
whereby, each sheet element is, at said above-mentioned first point, made integral with said gripping member with a relative speed equal to zero between said movable gripping member and said stationary sheet member and, at said above-mentioned second point (32), transferred from said gripping member (22) to said receiver member (4, 7) which is synchronously driven with said gripping member in such a way that, at said second transfer point, the relative speed between said gripping member (22) and said receiver member (4, 7) is equal to zero, with a view to ensuring the exact, continuous and high rate positioning of said sheet elements (8) on said flat supports (2).

2. The feeder as recited in claim 1, characterized in that said receiver member is a sucking cylinder (7) for positioning sheet elements (8) on said flat supports (2) which are supplied to said cylinder (7) by a suitable conveyor (4).

3. The feeder as recited in claim 1, characterized in that said receiver member is a conveyor belt (4) which forwards said flat supports (2).

4. The feeder as recited in one of claims 1 to 3, characterized in that said gripping and laying down member includes at least a suction cup (22) and means apt to impart said path (30, 30') to said member comprise a suction cup-holder (12) rotatably mounted about an axis (13) which is parallel to said pressing roller (11) and itself rotatably driven about a parallel therewith axis (15), in a synchronous manner with the rotating speed of said pressing roller (11), with means indexed on said suction cup-holder (12) rotation axis being provided so as to impart to said suction cup (22) said hypocycloidal curve (30, 30') with both points of reflection (31, 32) at said both gripping and laying down points of sheet elements (8) respectively.

5. The feeder as recited in claim 4, characterized in that said means for imparting to said suction cup (22) said hypocycloidal curve include a pinion (24) which is fixed on said suction cup-holder (12) axle (13) and apt to cooperate, in the travel thereof, with a fixed circular toothing (27) which is centered on the rotation axis (15) of said axle (13).

6. The feeder as recited in one of claims 1 to 5, more specially adapted to the positioning of bags (8) on composite box cardboard flanks, characterized in that said bags (8) are detachably made integral by tearing out heels (8a), the heel-bag assembly being tied into bundles and stored in said magazine (10) and, in order to make said tearing out action easier, means (34-38) are provided to transmit a slight and net backward movement to said gripping and laying down member (22) when a bag (8) is gripped.

7. The feeder as recited in claim 5 and 6, characterized in that said means for communicating said backward movement of said gripping member (22) when a bag (8) is gripped include means (34-38) adapted to provide said circular toothing (27) with a slight rotation around the axis thereof and the return thereof to a normal position.

8. The feeder as recited in claim 7, characterized in that said means for providing said toothing (27) with said temporary rotation include a cam (34) having a recess (35) which acts upon a pusher (36) hinged on a crown fraction (26) which bears said toothing (27), said cam (34) being indexed on the rotation of axle (13) support (14a, 14b) of said suction cup-holder (12).

9. The feeder as recited in one of claims 6-8, characterized in that said suction cup-holder includes two suction cups, one of them (22) being adapted to grip a bag (8) in the vicinity of the tearing out line (8b) and the other one (23) to grip said bag in the vicinity of the other end, with said second suction cup (23) being arranged to grip said bag before the first one.

10. The feeder as recited in one of claims 6-9, characterized in that said magazine (10) includes fixed fingers (33) adapted to be engaged into holes (8c) formed in bag (8) heels (8a), means (41, 42) being provided to push said heels (8a) towards the bag gripping plane, with said plane being defined by a presenting frame (39) provided with positioning fingers (40), said means (41, 42) discharging said heels at the completion of the bag tearing out action.

## Patentansprüche

1. Rotierende Ablegevorrichtung zum genauen Plazieren von blattartigen Elementen auf flachen Trägern, welcher umfaßt:
- wenigstens ein feststehendes Magazin (10), das translatorisch regulierbar ist, zum Speichern der gestapelten blattartigen Elemente (8),
- eine Druckwalze (11), die mit einer Endloszufuhrvorrichtung (4) für die flachen Träger (2) zusammenarbeitet, um jeden mit einem blattartigen Element (8) auszustatten,
wenigstens ein Organ (22) zum Greifen und Ablegen der blattartigen Elemente, eines nach dem anderen, durch Saugen und
- Mittel (12 bis 17) zum Stützen und Antreiben des genannten Greiforgans (22), angeordnet, um letzterem eine Trajektorie Zu verleihen, deren einer Teil hypozykloid (30, 30') ist und zwei Umkehrpunkte (31, 32) unfaßt, von denen der eine (31) mit dem Greifpunkt eines blattartigen Elementes (8) an dem genannten Magazin (10) zusammenfällt und von denen der andere (32) mit dem Übertragungspunkt des genannten Elementes (8) an die genannte Druckwalze (11) zusammenfällt, wobei die Trajektorie von Element (8) unmittelbar oberhalb des Übertragungspunktes ein Kreisbogen ist, der ein Aufnahmeorgan (4, 7) berührt,
aufgrund dessen jedes blattartige Element am ersten Punkt unterhalb von (31) mit dem genannten Greifelement eng verbunden ist, mit einer relativen Geschwindigkeit von Null zwischen dem beweglichen Greiforgan und dem unbeweglichen blattartigen Element, und am zweiten Punkt unterhalb von (32) von dem Greiforgan (22) an das genannte Aufnahmeorgan (4, 7) übertragen wird, das synchron mit dem Greiforgan in einer Weise angetrieben wird, daß an diesem zweiten Übertragungspunkt die relative Geschwindigkeit zwischen dem Greiforgan (22) und dem genannten Aufnahmeorgan (4, 7) Null ist, um eine genaue Positionierung der blattartigen Elemente (8) auf den genannten flachen Trägern (2) fortwährend und in schneller Abfolge zu garantieren.

2. Ablegevorrichtung nach Anspruch 1, dadurch gekennzeichnet, daß das genannte Aufnahmeorgan ein Saugzylinder (7) zum Plazieren der blattartigen Elemente (8) auf den flachen Trägern (2) ist, die dem genannten Zylinder (7) durch eine geeignete Transporteinrichtung (4) zugeführt werden.

3. Ablegevorrichtung nach Anspruch 1, dadurch gekennzeichnet, daß das genannte Aufnahmeorgan ein Förderband (4) ist, das die genannten flachen Träger (2) weiterleitet.

4. Ablegevorrichtung nach einem der Ansprüche 1 bis 3, dadurch gekennzeichnet, daß das genannte Greif- und Ablegeorgan aus wenigstens einem Saugnapf besteht und die geeigneten Mittel, um diesem Organ die genannte Trajektorie (30, 30') zu verleihen, aus einem Saugnapfträger (12) bestehen, der rotierend um eine Achse (13) parallel zu der Achse der Druckwalze (11) befestigt ist und selbigen zur Rotation um eine Achse (15), zu der er parallel ist, synchron mit der Rotationsgeschwindigkeit der Druckwalze (11) antreibt, wobei Mittel vorgesehen sind, die zur Rotation der Achse des Saugnapfträgers (12) abgestellt sind, um dem Saugnapf (22) die genannte hypozykloide Kurve (30, 30') mit den beiden Umkehrpunkten (31, 32) an den beiden Greif- bzw. Ablegepunkten der blattartigen Elemente (8) zu verleihen.

5. Ablegevorrichtung nach Anspruch 4, dadurch gekennzeichnet, daß die genannten Mittel, um dem genannten Saugnapf (22) die genannte hypozykloide Kurve zu verleihen, aus einem Ritzel (24) bestehen, das auf der Achse (13) des Saugnapfträgers (12) festsitzt und während seines Umlaufes in eine kreisförmige feststehende Zahnung (27) einzugreifen vermag, die kreisförmig angeordnet ist um die Achse (15) zur Rotation der Achse (13).

6. Ablegevorrichtung nach einem der Ansprüche 1 bis 5, die insbesondere dazu bestimmt ist, die Beutel (8) auf Kartonplatten für Verbundschachteln anzuordnen, dadurch gekennzeichnet, daß die genannten Beutel (8) so aus einem Stück bestehen, daß sie durch Abtrennen des Endabschnittes (8a) entnehmbar sind, wobei die Gesamtheit von Endabschnitten-Beuteln gebündelt und in dem genannten Magazin (10) gelagert ist, um die Abtrennung der Beutel zu erleichtern, und daß Mittel (34 bis 38) vorgesehen sind, um dem genannten Greif- und Ablegesorgan (22) in dem Moment des Greifens eines Beutels (8) eine leichte und deutliche Rückbewegung zu verleihen.

7. Ablegevorrichtung nach den Ansprüche 5 und 6, dadurch gekennzeichnet, daß die genannten Mittel, um dem genannten Greiforgan (22) in dem Moment des Greifens eines Beutels (8) die genannte Rückbewegung zu verleihen, aus den Mitteln (34 bis 38) bestehen, um der genannten kreisförmigen Zahnung (27) eine leichte Rotation um ihre Achse mit Rückkehr in die normale Position zu verleihen.

8. Ablegevorrichtung nach Anspruch 7, dadurch gekennzeichnet, daß die genannten Mittel, um der genannten Zahnung (27) die genannte Hilfsrotation zu verleihen, aus einer Nocke (34) bestehen, versehen mit einer Vertiefung (35), die auf einen Drücker (36) wirkt, der beweglich verbunden ist mit einem Teil der Einfassung (26), die die genannte Zahnung (27) trägt, wobei die genannte Nocke (34) zur Rotation des Trägers (14a, 14b) der Achse (13) des Saugglockenträgers (22) abgestellt ist.

9. Ablegevorrichtung nach einen der Ansprüche 6 bis 8, dadurch gekennzeichnet, daß der Saugglockenträger zwei Saugglocken umfaßt, die eine (22) zum Greifen des Beutels (8) in der Nähe der Abtrennlinie (8b) und die andere (23) zum Greifen des genannten Beutels in der Nähe des gegenüberliegenden Endes, wobei die zweite Saugglocke (23) angeordnet ist, um den Beutel vor der Ersten zu greifen.

10. Ablegevorrichtung nach einem der Ansprüche 6 bis 9, dadurch gekennzeichnet, daß das Magazin (10) aus den feststehenden Zapfen (33) besteht, die in die Löcher (8c), die in die Endabschnitte (8a) der Beutel (8) eingearbeitet sind, einzugreifen vermögen, wobei Mittel (41, 42) vorgesehen sind, um die genannten Endabschnitte (8a) über die Greifebene der Beutel vorwärts zu bewegen, die definiert ist durch ein Darreichungsgestell (39), das mit den Positionierungszapfen (40) versehen ist, wobei die genannten Mittel (41, 42) die Endabschnitte nach dem Abtrennen der Beutel abwerfen.
